# EUROPÄISCHE PATENTSCHRIFT

(11) **EP 2 271 450 B1**
(45) Veröffentlichungstag und Bekanntmachung des Hinweises auf die Patenterteilung: **20.09.2017**
(21) Anmeldenummer: 09726659.7
(22) Anmeldetag: 19.03.2009
(51) Int. Cl.: B22D 11/08

(54) **KALTSTRANG FÜR EINE STRANGGIESSANLAGE UND VERFAHREN ZU DESSEN VERWENDUNG**
DUMMY BAR FOR A CONTINUOUS CASTING SYSTEM AND METHOD FOR THE USE THEREOF
MANNEQUIN POUR UNE INSTALLATION DE COULÉE CONTINUE ET PROCÉDÉ POUR SON UTILISATION

(30) Priorität: 02.04.2008 DE 102008016759
(43) Veröffentlichungstag der Anmeldung: 12.01.2011
(73) Patentinhaber: SMS group GmbH, 40237 Düsseldorf (DE)
(72) Erfinder: ROMBS, Stefan, 40489 Düsseldorf (DE); JONEN, Peter, 47279 Duisburg (DE)
(74) Vertreter: Klüppel, Walter
(86) Internationale Anmeldenummer: PCT/EP2009/002035
(87) Internationale Veröffentlichungsnummer: WO 2009/121492

(56) Entgegenhaltungen:
- DE-A1-102006 025 503
- FR-A- 2 338 099
- US-A- 4 383 571

## Beschreibung

Die Erfindung betrifft einen Kaltstrang für eine Stranggießanlage zum Gießen eines Metalistrangs, der einen Kaltstrangkopf, ein Übergangsstück und eine Gliederkette umfasst, wobei das Übergangsstück zwischen dem Kaltstrangkopf und der Gliederkette angeordnet ist, wobei das Übergangsstück und/oder die Gliederkette aus einer Anzahl gelenkig miteinander verbundener Glieder bestehen und wobei die Glieder um eine senkrecht zur Längsachse des Kaltstrangs verlaufende Querachse relativ zueinander schwenkbar sind. Des weiteren betrifft die Erfindung ein Verfahren zur Verwendung eines solchen Kaltstrangs.

Ein Anfahrstrang der gattungsgemäßen Art wird zum Starten eines kontinuierlichen Stranggießvorganges in einer Stranggießanlage eingesetzt. Dabei wird die Kokille der Stranggießanlage an ihrem Ausgang mit dem Kaltstrangkopf verschlossen, um die Schmelze in einem ersten Füllvorgang in die Kokille einbringen zu können; durch den Kattstrangkopf ist der unmittelbare Austritt der Schmelze aus der Kokille verhindert. Nach einer ersten Erstarrung wird der sich bildende Strang mit dem Kaltstrang aus der Kokille ausgefahren und über die Strangführung der Stranggießanlage und einen horizontalen Rollengang gefördert. Der Kaltstrang wird anschließend wieder zur Kokille gefördert, um für den nächsten Anfahrvorgang zur Verfügung zu stehen. Beim sog. "top feeding" wird der Kaltstrang im Kreislauf durch die Stranggießanlage bewegt, d. h. er wird hinter einem horizontalen Rollengang nach oben auf das Niveau der Gießbühne und auf einen Kaltstrangwagen gezogen und wieder in Richtung Kokille gefördert

Kaltstränge der gattungsgemäßen Art sind beispielsweise in der DE 2 103 417 A1. in der EP 0 043 365 B1. in der US 4 632 175 und in der DE 10 2006 023 503 B3 offenbart. Weitere Lösungen zeigen die FR 2 338 099 A und die US 4 383 571.

Da der Kaltstrangkopf in der Regel eine größere Dicke aufweist als die nachfolgende Gliederkette, kommt es beim ebenen Aufliegen des Kaltstrang, beispielsweise auf dem Kaltstrangwagen, mitunter zu erheblichen Spannungen in den Gelenken; der gliederförmige Kaltstrang wölbt sich auf. Demnach liegt eine erhebliche Belastung der Glieder bzw. der Gelenke vor, die Verschleiß verursacht, insbesondere wenn der Kaltstrangkopf mit den Übergangsgliedem auf dem Kaltstrangwagen aufliegt. Dies gilt namentlich, wenn in eine relative Schwenkrichtung der Gelenke kein Abwinkeln der dort zusammenstoßenden Kettenglieder zugelassen wird. In dieser Bereitstellung- und Wechselposition ist dann eine Handhabung des Kaltstrangs problematisch, insbesondere wenn Teile des Kaltstrangs gewechselt werden sollen. Hierfür ist es dann zumeist erforderlich, den Kaltstrang mittels eines Krans anzugeben, um die Spannungen in den Gelenken abzubauen.

Der vorliegenden Erfindung liegt die Aufgabe zugrunde, einen Kaltstrang der eingangs genannten Art so fortzubilden, dass es ohne besondere Maßnahmen möglich wird, hohe Spannungsbetastungen in den Gelenken des Kaltstrangs bei dessen ebenem Aufliegen, insbesondere auf einem Kaltstrangwagen, zu vermeiden. Ferner soll ein Verfahren zu dessen Verwendung vorgeschlagen werden.

Die Lösung dieser Aufgabe durch die Erfindung ist dadurch gekennzeichnet, dass zumindest ein Gelenk zwischen zwei gelenkig miteinander verbundenen Gliedern des Kaltstrangs so ausgebildet ist, dass es eine relative Verschwenkung der Glieder um die Querachse zulässt, die größer ist als jeder während des Gebrauchs des Kaltstrangs auftretende Schwenkwinkel, wobei in oder an dem Gelenk ein Sperrelement angeordnet ist, das in einer Richtung senkrecht zur Längsachse des Kaltstrangs bzw. des Gliedes und senkrecht zur Querachse beweglich angeordnet ist, wobei das Sperrelement eine Position einnehmen kann, in der die Verschwenkung der Glieder durch das Sperrelement nicht beeinflusst wird, und eine Position einnehmen kann, in der die Verschwenkung der Glieder in einer Schwenkrichtung auf einen definierten Schwenkwinkel begrenzt wird.

Das Sperrelement ist dabei bevorzugt in einer Linearführung verschieblich angeordnet.

Mit besonderem Vorteil nimmt das Sperrelement vorzugsweise ausschließlich durch die Wirkung der Schwerkraft seine Position ein.

Die mit einem Sperrelement versehenen Gelenke können ausschließlich im Übergangsstück des Kaltstrangs angeordnet sein.

Zumeist ist die Dicke des Kaltstrangkopfs größer ist als die Dicke der Gliederkette.

Das Verfahren zur Verwendung eines Kaltstrangs der erläuterten Art sieht vor, dass der Kaltstrang zunächst von oben in eine Kokille eingefahren wird, dass er dann von der Kokille nach unten entlang einer Strangführung geführt wird, dass er dann hinter der Strangführung auf einem horizontalen Rollengang gefördert wird, dass er weiterhin anschließend vom Rollengang nach dem Entkoppeln von einem Warmstrang nach oben auf einen sich auf einer Gießbühne befindlichen Kaltstrangwagen gezogen wird, dass er weiterhin anschließend horizontal in Richtung Kokille bewegt wird und schließlich für den nächsten Anguss wiederum von oben in die Kokille eingefahren wird. Es ist also das "top feeding" vorgesehen. Erfindungsgemäß zeichnet sich das Verfahren dadurch aus, dass sich das Sperrelement beim Einfahren in die Kokille in der Position befindet, in der die Verschwenkung der Glieder durch das Sperrelement nicht beeinflusst wird.

Ferner ist vorgesehen, dass sich das Sperrelement während der Bewegung des Kaltstrangs nach unten entlang der Strangführung von der Position, in der die Verschwenkung der Glieder durch das Sperrelement nicht beeinflusst wird, in die Position bewegt, in der die Verschwenkung der Glieder auf einen definierten Schwenkwinkel begrenzt wird.

Ferner ist vorgesehen, dass sich das Sperrelement während der Bewegung des Kaltstrangs auf dem horizontalen Rollengang in der Position befindet, in der die Verschwenkung der Glieder auf einen definierten Schwenkwinkel begrenzt wird.

Das Sperrelement kann sich indes bei der Bewegung des Kaltstrangs nach oben auf den Kaltstrangwagen von der Position, in der die Verschwenkung der Glieder auf einen definierten Schwenkwinkel begrenzt wird, in die Position bewegen, in der die Verschwenkung der Glieder durch das Sperrelement nicht beeinflusst wird.

Schließlich ist vorgesehen, dass sich das Sperrelement während der horizontalen Bewegung des Kaltstrangs auf der Gießbühne auf die Kokille zu in der Position befindet, in der die Verschwenkung der Glieder durch das Sperrelement nicht beeinflusst wird.

Die Bewegung des Sperrelements zwischen den Positionen erfolgt auch hier ausschließlich durch die Gewichtskraft des Sperrelements.

Beim Abstützen der Kettenglieder untereinander in der horizontalen Rollengangsposition wird also eine vertikal - in Folge der Schwerkraft - bewegliche Stützscheibe in einem entsprechenden Schlitz bewegt, und zwar je nach Verwendungsstatus des Kaltstrangs, d. h. in Abhängigkeit von dem aktuellen Ort und der Lage des Kaltstrangs. Die als Sperrelement wirkende Stützscheibe lässt entweder eine Abwinkelung zweier benachbarter Kettenglieder zu oder verhindert diese in Abhängigkeit der Lage des Sperrelements im Gelenk.

Mit der vorgeschlagenen Lösung wird es möglich, einen verschleißarmen Betrieb des Kaltstrangs zu ermöglichen und verbesserte Wechselbedingungen unabhängig von den Dickenverhältnissen (Verhältnis der Dicke des Kaltstrangkopfes zu der Dicke der Gliederkette) zu erreichen. Der Kaltstrang macht folglich auch bei ebener Auflage keinen "Buckel", der bei den vorbekannten Lösungen zu den hohen Spannungen in den Gelenken führt.

Das vorgeschlagene Verfahren zum Betrieb eines solchen Kaltstrangs stellt auf das "top feeding" des Kaltstrangs ab und darauf, dass der Kaltstrang im kreisförmigen Umlauf verwendet wird, d. h. im Umlaufsystem.

Die Belastung der Kettenglieder ist demnach erheblich reduziert, was auch den Verschleiß entsprechend herabsetzt.

An der Stelle der Sperrelemente können auch die Übergangsstücke und der Kaltstrangkopf ausgetauscht werden, d. h. beide Funktionen liegen in einer Trennstelle vor.

In der Zeichnung ist ein Ausführungsbeispiel der Erfindung dargestellt. Es zeigen:
- Fig. 1: in perspektivischer Darstellung einen Kaltstrang zum Stranggießen,
- Fig. 2: schematisch den Umlauf des Kaltstrangs in einer Stranggießanlage, von der jeweils Ausschnitte dargestellt sind, und
- Fig. 3a bis 3h: schematisch zwei benachbarte Glieder des Kaltstrangs, die in einem Gelenk mit einen Sperrelement ausgestattet sind.

In Fig. 1 ist ein Kaltstrang 1 zu sehen, der in einer Stranggießanlage eingesetzt wird. Der Kaltstrang weist eine Längsachse L auf; er hat einen Kaltstrangkopf 2, dessen Geometrie den Abmessungen einer Kokille angepasst ist. Hinter dem Kaltstrangkopf 2 ist ein Übergangsstück 3 in Form einiger gelenkig miteinander verbundener Glieder 5, 6 angeordnet, an das sich wiederum eine Gliederkette 4 anschließt. Insofern ist der Kaltstrang 1 vorbekannt, wobei auf die oben genannten Dokumente zum Stand der Technik hingewiesen wird.

Der Kaltstrangkopf 2 hat eine Dicke D, die größer ist als die Dicke d der Gliederkette 4.

Wie es für den Bereich des Übergangsstücke 3 gezeigt ist, können zwei aneinander angrenzende Glieder 5, 6 an einem Gelenk 7 um eine Querachse Q relativ zueinander schwenken (Schwenkwinkel α, s. Fig. 3a); die Querachse Q steht senkrecht auf der Längsachse L.

Von Bedeutung ist auch noch eine später in Bezug genommene Achse T für eine translatorische Verschieberichtung, die sowohl auf der Längsachse L als auch auf der Querachse Q senkrecht steht.

In Fig. 2 ist der Umlauf des Kaltstrangs 1 durch eine Stranggießanlage illustriert, wobei die einzelnen Stationen nur schematisch angedeutet sind.

An einem ersten Ort I fährt der Kaltstrang 1 in eine Kokille 10 ein.

An einem zweiten Ort II hinter der Kokille 10 wird der Kaltstrang 1 entlang einer Strangführung 11 geführt.

An einem dritten Ort III wird der Kaltstrang 1 in der Strangführung als auch auf einem Rollengang 12 waagrecht aufliegend gefördert.

An einem vierten Ort IV wird der Kaltstrang 1 von einem nicht dargestellten Hebemittel nach oben auf das Niveau einer Gießbühne gehoben und auf einen Kaltstrangwagen 13 gezogen.

An einem Ort V wird der sich auf dem Kaltstrangwagen 13 befindliche Kaltstrang dann schließlich wieder in Richtung Kokille 10 zu bewegt, um für den nächsten Einsatz zur Verfügung zu stehen. Auf dem Kaltstrangwagen 13 am Ort V kann gegebenenfalls auch ein Austausch von Teilen des Kaltstrangs 1 erfolgen, um ihn beispielsweise an eine andere Geometrie einer Kokille anzupassen.

In den Figuren 3a bis 3h sind - korrespondierend zu den jeweiligen markierten Stellen entlang des Umlaufs des Kaltstrangs 1 - zwei Glieder 5 und 6 skizziert, die ein Gelenk 7 umfassen, das bei Bedarf ein relatives Verschwenken der Glieder 5, 6 um einen Schwenkwinkel α (s. Fig. 3a) zulässt, dies jedoch unter gewissen Bedingungen auch verhindert. Der zulässige Schwenkwinkel α des Gelenks 7 ist dabei größer, als es in allen Betriebssituationen des Kaltstrangs 1 erforderlich ist, d. h. die Verschwenkbarkeit der Glieder 5, 6 ist generell nicht begrenzt.

Die Figuren 3a bis 3h zeigen die vergrößerten Ausschnitte der Glieder 5, 6 samt Gelenk 7 zugeordnet zu den Orten I - V gemäß Figur 2 im Verlauf des Weges, den der Kaltstrang 1 bei seinem Umlauf zurücklegt.

Hierfür weist ein Glied 5 eine Linearführung 9 auf, die sich in Richtung T erstreckt, d. h. senkrecht zur Querachse Q und zur Längsachse L. In der Linearführung 9 ist ein Sperrelement 8 eingesetzt.

Das Sperrelement 8 kann sich zwischen zwei Positionen A und B bewegen:
In der Position A (s. z. B. Fig. 3a) ist das Sperrelement 8 so verschoben, dass eine Anschlagskante 14 am Glied 6 nicht in Kontakt mit ihm kommen kann. Ein Verschwenken zwischen den beiden Gliedern 5, 6 um den Schwenkwinkel α ist bis zu weitgehend beliebigen Schwenkwinkeln möglich.

In der anderen Position B (s. z. B. Fig. 3d) befindet sich das Sperrelement 8 im anderen Endbereich der Linearführung 9, so dass nunmehr im Falle dessen, dass die Glieder 5, 6 relativ zueinander schwenken möchten, die Anschlagskante 14 am Sperrelement 8 anstößt und so ein Schwenken verhindert.

Dabei verschiebt sich das Sperrelement 8 alleine durch sein Eigengewicht in den jeweiligen Endbereich der Linearführung 9, d. h. in die Sperr- oder in die Freigabestellung A, B.

Wie am Umlauf des Kaltstrangs 1 von der Kokille 10 über die Strangführung 11 und den Rollengang 12 über den Kaltstrangwagen 13 zurück zur Kokille 10 anhand der Figuren 3a bis 3h gesehen werden kann, ergeben sich jeweilige Sperr- bzw. Freigabestellungen für die Glieder 5, 6. Namentlich sind auf dem Rollengang 12 die Glieder 5, 6 gesperrt, während sie auf dem Kaltstrangwagen 13 freigegeben sind. Dort kann sich folglich aufgabengemäß beim ebenen Aufliegen des Kaltstrangs 1 auf dem Kaltstrangwagen 13 keine Spannung in den Gelenken durch Aufwölben des Kaltstranges ergeben.

### Bezugszeichenliste:

- 1: Kaltstrang
- 2: Kaltstrangkopf
- 3: Übergangsstück
- 4: Gliederkette (= Grundkaltstrang, hat konstante Dicke)
- 5: Glied
- 6: Glied
- 7: Gelenk
- 8: Sperrelement
- 9: Linearführung
- 10: Kokille
- 11: Strangführung
- 12: Rollengang
- 13: Kaltstrangwagen
- 14: Anschlagskante

- L: Längsachse des Kaltstrangs
- Q: Querachse
- T: translatorische Verschieberichtung
- A: freigegebene Position
- B: gesperrte Position
- α: Schwenkwinkel
- D: Dicke des Kaltstrangkopfs
- d: Dicke der Gliederkette

- I: Einfahren des Kaltstrangs in die Kokille
- II: Führung des Kaltstrangs entlang der Strangführung
- III: Fördern des Kaltstrangs auf dem Rollengang
- IV: Ziehen des Kaltstrangs auf den Kaltstrangwagen
- V: Fördern des Kaltstrangs zur Kokille

## Patentansprüche

1. Kaltstrang (1) für eine Stranggießanlage zum Gießen eines Metallstrangs, der einen Kaltstrangkopf (2), ein Übergangsstück (3) und eine Gliederkette (4) umfasst, wobei das Übergangsstück (3) zwischen dem Kaltstrangkopf (2) und der Gliederkette (4) angeordnet ist, wobei das Übergangsstück (3) und/oder die Gliederkette (4) aus einer Anzahl gelenkig miteinander verbundener Glieder (5, 6) bestehen und wobei die Glieder (5, 6) um eine senkrecht zur Längsachse (L) des Kaltstrangs (1) verlaufende Querachse (Q) relativ zueinander schwenkbar sind, wobei zumindest ein Gelenk (7) zwischen zwei gelenkig miteinander verbundenen Gliedern (5, 6) so ausgebildet ist, dass es eine relative Verschwenkung der Glieder (5, 6) um die Querachse (Q) zulässt, die größer Ist als Jeder während des Gebrauchs des Kaltstrangs (1) auftretende Schwenkwinkel (α), wobei in oder an dem Gelenk (7) ein Sperrelement (8) angeordnet ist, das in einer Richtung (T) senkrecht zur Längsachse (L) des Kaltstrangs (1) und senkrecht zur Querachse (Q) beweglich angeordnet ist.
**dadurch gekennzeichnet,**
**dass** das Sperrelement (8) eine Position (A) einnehmen kann, in der die Verschwenkung der Glieder (5, 6) durch das Sperrelement (8) nicht beeinflusst wird, und eine Position (B) einnehmen kann, in der die Verschwenkung der Glieder (5, 6) in einer Schwenkrichtung auf einen definierten Schwenkwinkel begrenzt wird, und dass das Sperrelement (8) ausschließlich durch die Wirkung der Schwerkraft seine Position (A, B) einnimmt.

2. Kaltstrang nach Anspruch 1, **dadurch gekennzeichnet, dass** das Sperrelement (8) in einer Linearführung (9) verschieblich angeordnet ist.

3. Kaltstrang nach einem der Ansprüche 1 oder 2, **dadurch gekennzeichnet, dass** die mit einem Sperrelement (8) versehenen Gelenke (7) ausschließlich im Übergangsstück (3) des Kaltstrangs (1) angeordnet sind.

4. Kaltstrang nach einem der Ansprüche 1 bis 3, **dadurch gekennzeichnet, dass** die Dicke (D) des Kaltstrangkopfs (2) größer ist als die Dicke (d) der Gliederkette (4).

5. Verfahren zur Verwendung eines Kaltstrangs (1) nach einem der Ansprüche 1 bis 4, wobei der Kaltstrang (1) von oben in eine Kokille (10) eingefahren wird (I), wobei der Kaltstrang (1) von der Kokille (10) nach unten entlang einer Strangführung (11) geführt wird (II), wobei der Kaltstrang (1) hinter der Strangführung (11) auf einem horizontalen Rollengang (12) gefördert wird (III), wobei der Kaltstrang (1) vom Rollengang (12) nach dem Entkoppeln von einem Warmstrang nach oben auf einen sich auf einer Gießbühne befindlichen Kaltstrangwagen (13) gezogen wird (IV), wobei der Kaltstrang (1) anschließend horizontal in Richtung Kokille (10) bewegt wird (V) und wobei der Kaltstrang (1) für den nächsten Anguss wiederum von oben in die Kokille (10) eingefahren wird (I),
**dadurch gekennzeichnet,**
**dass** sich das Sperrelement (8) beim Einfahren in die Kokille (10) in der Position (A) befindet, In der die Verschwenkung der Glieder (5, 6) durch das Sperrelement (8) nicht beeinflusst wird,
**dass** sich das Sperrelement (8) während der Bewegung des Kaltstrangs (1) nach unten entlang der Strangführung (11) von der Position (A), in der die Verschwenkung der Glieder (5, 6) durch das Sperrelement (8) nicht beeinflusst
wird, in die Position (B) bewegt, in der die Verschwenkung der Glieder (5, 6) auf einen definierten Schwenkwinkel (α) begrenzt wird.
**dass** sich das Sperrelement (8) während der Bewegung des Kaltstrangs (1) auf dem horizontalen Rollengang (12) in der Position (B) befindet, in der die Verschwenkung der Glieder (6, 6) auf einen definierten Schwenkwinkel (α) begrenzt wird,
**dass** sich das Sperrelement (8) bei der Bewegung des Kaltstranges (1) nach oben auf den Kaltstrangwagen (13) von der Position (B), in der die Verschwenkung der Glieder (5, 6) auf einen definierten Schwenkwinkel (α) begrenzt wird, in die Position (A) bewegt, in der die Verschwenkung der Glieder (5, 6) durch das Sperrelement (8) nicht beeinflusst wird, und
**dass** sich das Sperrelement (8) während der horizontalen Bewegung des Kaltstrangs (1) auf der Gießbühne auf die Kokille (10) zu in der Position (A) befindet, in der die Verschwenkung der Glieder (5, 6) durch das Sperrelement (8) nicht beeinflusst wird,
wobei die Bewegung des Sperrelements (8) zwischen den Positionen (A, B) ausschließlich durch die Gewichtskraft des Sperrelements (8) erfolgt.

## Claims

1. Starting bar (1) for a continuous casting plant for casting a metal strip, which comprises a starting bar head (2), a transition member (3) and a link chain (4), wherein the transition member (3) is arranged between the starting bar head (2) and the link chain (4), wherein the transition member (3) and/or the link chain (4) consists or consist of a number of pivotably interconnected links (5, 6) and wherein the links (5, 6) are pivotable relative to one another about a transverse axis (Q) extending perpendicularly to the longitudinal axis (L) of the starting bar (1), wherein at least one joint (7) between two pivotably interconnected links (5, 6) is so constructed that it allows a relative pivotation of the links (5, 6) about the transverse axis (Q) which is greater than any pivot angle (α) arising during use of the starting bar (1),wherein disposed in or at the joint (7) is a blocking element (8) arranged to be movable in a direction (T) perpendicular to the longitudinal axis (L) of the starting bar (1) and perpendicularly to the transverse axis (Q),
**characterised in that**
the blocking element (8) can adopt a position (A) in which the pivotation of the links (5, 6) is not influenced by the blocking element (8) and a position (B) in which the pivotation of the links (5, 6) in one pivot direction is limited to a defined pivot angle and that the blocking element (8) adopts its position (A, B) exclusively by the action of gravitational force.

2. Starting bar according to claim 1, **characterised in that** the blocking element (8) is arranged to be displaceable in a linear guide (9).

3. Starting bar according to one of claims 1 and 2, **characterised in that** the joints (7) provided with a blocking element (8) are arranged exclusively in the transition member (3) of the starting bar (1).

4. Starting bar according to any one of claims 1 to 3, **characterised in that** the thickness (D) of the starting bar head (2) is greater than the thickness (d) of the link chain (4).

5. Method for use of a starting bar (1) according to any one of claims 1 to 4, wherein (I) the starting bar (1) is introduced from above into a mould (10), (II) the starting bar (1) is guided from the mould (10) downwardly along a strip guide (11), (III) the starting bar (1) is conveyed behind the strip guide (11) on a horizontal roller path (12), (IV) the starting bar (1) is drawn from the roller path (12), after decoupling from a hot strip, upwardly onto a starting bar carriage (13) disposed on a casting platform, (V) the starting bar (1) is subsequently moved horizontally in the direction of the mould (10), and (I) the starting bar (1) is again introduced from above into the mould (10) for the next casting process,
**characterised in that**
the blocking element (8) on introduction into the mould (10) is disposed in the position (A) in which the pivotation of the links (5, 6) is not influenced by the blocking element (8),
the blocking element (8) during the movement of the starting bar (1) downwardly along the strip guide (11) is moved from the position (A) in which the pivotation of the elements (5, 6) is not influenced by the blocking element (8) into the position (B) in which the pivotation of the links (5, 6) is limited to a defined pivotation angle (α),
the blocking element (8) during movement of the starting bar (1) on the horizontal roller path (12) is disposed in the position (B) in which the pivotation of the links (5, 6) is limited to a defined pivotation angle (α),
the blocking element (8) on movement of the starting bar (1) upwardly on the starting bar carriage (13) is moved from the position (B) in which the pivotation of the links (5, 6) is limited to a defined pivotation angle (α) into the position (A) in which the pivotation of the links (5, 6) is not influenced by the blocking element (8) and
the blocking element (8) during the horizontal movement of the starting bar (1) on the casting platform towards the mould (10) is disposed in the position (A) in which the pivotation of the links (5, 6) is not influenced by the blocking element (8),
wherein the movement of the blocking element (8) between the positions (A, B) takes place exclusively by the gravitational force of the blocking element (8).

## Revendications

1. Barre d'amorçage (1) pour une installation de coulée continue pour la coulée d'une barre métallique, qui comprend une tête de fausse barre (2), un tronçon de transition (3) et une chaîne à maillons (4), le tronçon de transition (3) étant disposé entre la tête de fausse barre (2) et la chaîne à maillons (4), le tronçon de transition (3) et/ou la chaîne à maillons (4) étant constitués par un certain nombre de maillons (5, 6) reliés les uns aux autres, et les maillons (5, 6) étant à même de pivoter les uns par rapport aux autres autour d'un axe transversal (Q) s'étendant perpendiculairement à l'axe longitudinal (L) de la barre d'amorçage (1), au moins une articulation (7) entre deux maillons (5, 6) reliés l'un à l'autre en articulation étant réalisée de manière telle qu'elle permet un pivotement relatif des maillons (5, 6) autour de l'axe transversal (Q), qui est supérieur à chaque angle de pivotement (α) qui se forme au cours de l'utilisation de la barre d'amorçage (1), un élément d'arrêt (8) étant disposé dans ou contre l'articulation (7), qui est disposé en mobilité dans une direction (T) perpendiculairement à l'axe longitudinal (L) de la barre d'amorçage (1) et perpendiculairement à l'axe transversal (Q), **caractérisée en ce que** l'élément d'arrêt (8) peut prendre une position (A) dans laquelle le pivotement des maillons (5, 6) n'est pas influencé par l'élément d'arrêt (8) et peut prendre une position (B) dans laquelle le pivotement des maillons (5, 6) est limité dans une direction de pivotement à un angle de pivotement défini, et **en ce que** l'élément d'arrêt (8) prend sa position (A, B) exclusivement sous l'effet de la gravité.

2. Barre d'amorçage selon la revendication 1, **caractérisée en ce que** l'élément d'arrêt (8) est, disposé de manière à pouvoir se déplacer dans un guidage linéaire (9).

3. Barre d'amorçage selon la revendication 1 ou 2, **caractérisée en ce que** les articulations (7) munies d'un élément d'arrêt (8) sont disposées exclusivement dans le tronçon de transition (3) de la fausse barre (1).

4. Barre d'amorçage selon l'une quelconque des revendications 1 à 3, **caractérisée en ce que** l'épaisseur (D) de la tête de fausse barre (2) est supérieure à l'épaisseur (d) de la chaîne à maillons (4).

5. Procédé pour l'utilisation d'une barre d'amorçage (1) selon l'une quelconque des revendications 1 à 4, dans lequel la barre d'amorçage (1) est introduite (I) à partir du haut dans une lingotière (10) ; dans lequel la barre d'amorçage (1) est guidée (II) à partir de la lingotière (10) vers le bas le long d'un guidage de barre (11) ; dans lequel la barre d'amorçage (1) est transportée (III) derrière le guidage de barre (11) sur une table horizontale à rouleaux (12) ; dans lequel la barre d'amorçage (1) est tirée (IV), à partir de la table à rouleaux (12) après le découplage par rapport à une barre, vers le haut sur un chariot de barre d'amorçage (13) disposé sur un plancher de coulée ; dans lequel la barre d'amorçage (1) est ensuite soumise à un déplacement horizontal (V) en direction de la lingotière (10); et dans lequel la barre d'amorçage (1) est réintroduite (I) à partir du haut dans la lingotière (10) pour le démarrage suivant, **caractérisé en ce que** l'élément d'arrêt (8) se trouve, lors de l'entrée dans la lingotière (10), dans la position (A) dans laquelle le pivotement des maillons (5, 6) n'est pas influencé par l'élément d'arrêt (8) ; **en ce que** l'élément d'arrêt (8), au cours du déplacement de la barre d'amorçage (1) vers le bas le long du guidage de barre (11), passe de la position (A) dans laquelle le pivotement des maillons (5, 6) n'est pas influencé par l'élément d'arrêt (8) à la position (B) dans laquelle le pivotement des maillons (5, 6) est limité à un angle de pivotement défini (α); **en ce que** l'élément d'arrêt (8), au cours du déplacement de la barre d'amorçage (1) sur la table horizontale à rouleaux (12) se trouve dans la position (B) dans laquelle le pivotement des maillons (5, 6) est limité à un angle de pivotement défini (α); **en ce que** l'élément d'arrêt (8) au cours du déplacement de la barre d'amorçage (1) vers le haut sur le chariot de barre d'amorçage (13) passe de la position (B) dans laquelle le pivotement des maillons (5, 6) est limité à un angle de pivotement défini (α) à la position (A) dans laquelle le pivotement des maillons (5, 6) n'est pas influencé par l'élément d'arrêt (8) ; et **en ce que** l'élément d'arrêt (8), au cours du déplacement horizontal de la barre d'amorçage (1) sur le plancher de coulée en direction de la lingotière (10) se trouve dans la position (A) dans laquelle le pivotement des maillons (5, 6) n'est pas influencé par l'élément d'arrêt (8) ; dans lequel le déplacement de l'élément d'arrêt (8) entre les positions (A, B) a lieu exclusivement sous l'influence de la pesanteur de l'élément d'arrêt (8).
